# EUROPÄISCHE PATENTANMELDUNG

(11) **EP 1 716 985 A1**
(43) Veröffentlichungstag der Anmeldung: **02.11.2006**
(21) Anmeldenummer: 06111250.4
(22) Anmeldetag: 16.03.2006
(51) Int. Cl.: B26D 5/06

(54) **Schneidanordnung zum Schneiden einer Materialbahn**

(30) Priorität: 29.04.2005 DE 102005000049
(71) Anmelder: Voith Patent GmbH, 89522 Heidenheim (DE)
(72) Erfinder: Webers, Uwe, 47239 Duisburg (DE); Wolf, Jürgen, 41468 Neuss (DE)
(74) Vertreter: Kunze, Klaus

(57) **Zusammenfassung**

Eine Schneidanordnung zum Schneiden einer Materialbahn (1), insbesondere einer Papier- oder Kartonbahn, in Bahnlaufrichtung in zwei oder mehrere nebeneinanderlaufende Teilbahnen (7, 8, 9, 10) mit einem verschiebbar angeordneten, von einem Motor angetriebenen Schneidmesser (4, 5, 6) oder mit mehreren nebeneinander verschiebbar angeordneten, jeweils von Motoren angetriebenen Schneidmessern (4, 5, 6) ist dadurch gekennzeichnet, dass wenigstens eine, wenigstens im wesentlichen quer zur Bahnlaufrichtung verlaufende Schleifleitung zur elektrischen Versorgung des Motors bzw. der Motoren der Schneidmesser (4, 5, 6) vorhanden ist.

## Beschreibung

Die Erfindung bezieht sich auf eine Schneidanordnung zum Schneiden einer Materialbahn, insbesondere einer Papier- oder Kartonbahn, in Bahnlaufrichtung in zwei oder mehrere nebeneinanderlaufende Teilbahnen mit einem verschiebbar angeordneten, von einem Motor angetriebenen Schneidmesser oder mit mehreren nebeneinander verschiebbar angeordneten, jeweils von Motoren angetriebenen Schneidmessern.

Eine aus einer Maschine zur Herstellung einer Faserstoffbahn aus einer Faserstoffsuspension erzeugte Materialbahn wird durch Schneidvorrichtungen in Längsrichtung in mehrere nebeneinanderlaufende Teilbahnen geschnitten.

Aus der DE 295 04 644 U1 ist eine Einrichtung zum Schneiden von elastischem bahnartigen Material bekannt. Es ist mindestens eine quer zur Laufrichtung des bahnartigen Materials verlaufende Führung für ein Messer vorhanden, das das Material schneidet. Mittels einer Klemmeinrichtung lässt sich das Messer in verschiedenen Stellungen längs der Führung befestigen. Jedes Messer ist mittels eines Lagerblocks auf einem Schlitten gelagert, der längs der Führung verschiebbar ist. Auf dem Schlitten ist ferner eine CCD-Kamera befestigt und zwar derart, dass sie in der Lage ist, die von dem Messer in der Materialbahn erzeugte Schneidstelle zu beobachten.

Die CCD-Kamera ist beispielsweise eine solche Kamera, welche ihr Blickfeld zeilenweise abtastet und jede Zeile in einzelne Bereiche zu verteilen in der Lage ist. Die Kamera ist auf dem Schlitten ein- und feststellbar so befestigt, dass das von ihr aufgenommene Bild die Schneidstelle und einen kleinen Teil ihrer Umgebung erfassen kann; in dem Erfassungsfeld sollen die Schneidkanten und Teile des Messers erscheinen. Mittels einer Positionserfassung durch die Kamera wird erreicht, dass die Kamera über eine Regeleinrichtung an einen zum Bewegen des Schlittens dienenden Motor einen Befehl zur Bewegung des Schlittens geben kann.

Es ist bekannt, die Messerblöcke von Schneid- oder Trenneinrichtungen zum Durchtrennen von Materialbahnen in Längsrichtung über Kabelschleppanlagen mit elektrischer Leistung für die Messermotoren und mit Steuersignalen zu versorgen.

Es ist die Aufgabe der Erfindung, die bekannte Schneidanordnung zu verbessern.

Erfindungsgemäß wird diese Aufgabe bei einer Schneidanordnung der eingangs genannten Art dadurch gelöst, dass wenigstens eine, wenigstens im wesentlichen quer zur Bahnlaufrichtung verlaufende Schleifleitung zur elektrischen Versorgung des Motors bzw. der Motoren der Schneidmesser vorhanden ist.

In Verbindung mit dieser Maßnahme oder ohne diese bezieht sich die Erfindung auch darauf, dass wenigstens eine, wenigstens im wesentlichen quer zur Bahnlaufrichtung verlaufende Schleifleitung zur Weitergabe von aus einer Steuereinheit kommenden Steuersignalen an den Motor bzw. die Motoren der Schneidmesser vorgesehen ist. Dabei können die Schleifleitungen für die Steuerung parallel zu denen für den Antrieb in demselben Gehäuse verlaufen.

Zusätzlich bezieht sich die Erfindung auch darauf, dass die Schneidanordnung mindestens eine Überwachungseinrichtung umfasst, die in Bahnlaufrichtung und/oder quer zur Bahnlaufrichtung verfahrbar, insbesondere schwenkbar, angeordnet ist und die sich ebenso über wenigstens eine Schleifleitung mit Signalen und/oder mit Energie versorgen lässt.

Die Erfindung hat den Vorteil, dass sich Leistung und Daten platzsparend zu den Schneidmessern oder anderen quer zur Bahnlaufrichtung beweglich angebrachten Aggregaten transportieren lassen. Die elektrische Leistung wird über Schleifleitungen und Stromabnehmer übertragen. Über andere Schleifleitungen und Stromabnehmer werden auch die Signale mittels eines Bus (AS-I-Bus) an die Schneidvorrichtungen, das heißt an die Messerblöcke, gesendet. Dies schließt nicht aus, die Signale auf die Spannung für die Spannungsversorgung aufzumodulieren, um eine zusätzliche Leitung für die Signalübertragung einzusparen. Die Vorteile der Lösung bestehen darin, dass die Messerblöcke unabhängig von ihrer Stückzahl über ein Schleifleitungssystem mit elektrischer Energie und mit Daten versorgt werden. Diese Lösung verursacht vor allem bei einer größeren Anzahl von Messerblöcken verhältnismäßig niedrige Kosten. Die Messerblöcke lassen sich ohne Lösen einer elektrischen Verbindung auswechseln.

Nachstehend wird die Erfindung in einem Ausführungsbeispiel anhand der Zeichnungen näher erläutert.

Es zeigen
- Fig. 1: eine perspektivische Draufsicht auf eine Schneidanordnung mit mehreren nebeneinander angeordneten Schneidmessern und
- Fig. 2: eine systematische Darstellung der elektrischen Versorgung für den Antrieb und die Steuerung der Motoren der Schneidmesser.

Eine in einer Maschine zur Herstellung einer Faserstoffbahn aus einer Faserstoffsuspension erzeugte Faserstoffbahn 1 (Fig. 1) wird durch jeweils ein Untermesser und ein Obermesser umfassende und jeweils in Halterungen 2 mit motorischen Antrieben quer zur Bahnlaufrichtung verschiebbar an einer Leiste 3 aufgehängte Schneidvorrichtungen 4, 5, 6 in zueinander parallele Teilbahnen 7, 8, 9, 10 geschnitten. In der Leiste 3 sind Schleifleitungen für die Spannungsversorgung und für das Versenden von Steuersignalen und/oder von Signalen aus den Schneidvorrichtungen 4, 5, 6 an eine zentrale Steuereinheit vorgesehen.

Über hier nicht näher dargestellte Umlenkeinrichtungen werden die Teilbahnen umgelenkt und zu Wickelvorrichtungen befördert. Dabei wird der Bahnkantenverlauf durch Kameras 11, 12, 13 untersucht. Auch die Kameras 11, 12, 13 sind analog zu den Schneidvorrichtungen 4, 5, 6 in einer Leiste 14 quer zur Bahnlaufrichtung beweglich befestigt. Dabei sind die Stromversorgungen für die Kameras 11, 12, 13 in der Leiste 14 integriert, in der wie in der Leiste 3 Schleifleitungen für die Spannungsversorgung und/oder für die Steuerung der Kameras 11, 12, 13 integriert sind.

Von einer Steuereinheit 15 (Fig. 2) werden Signale generiert, die über ein Bus-Modul 16 an eine in der Leiste 2 integrierte Schleifleitung 17 weitergeleitet werden. Ebenso lassen sich auch von Aktoren und/oder Sensoren 18 Signale erzeugen, die über ein weiteres, für den Ein- und den Ausgang von Signalen vorgesehenes Modul 19 und die Schleifleitung 17 zu den Schneidvorrichtungen 4, 5, 6 geleitet werden.

Zusätzlich ist innerhalb der Leiste 3 eine Gruppe von weiteren Schleifleitungen 20 vorgesehen, über die die Motoren der Schneidvorrichtungen 4, 5, 6 oder ein Messerblock 21 jeweils an eine Dreiphasen-Wechselspannung angeschlossen sind. In entsprechender Weise lässt sich auch die Signal- und/oder Spannungsinstallation der Kameras 11, 12, 13 oder anderer verschiebbar über einer Materialbahn oder einer Mehrzahl von nebeneinander geführten Materialbahnen angeordneter Sensoren oder Aktoren mit Hilfe von Schleifleitungen realisieren.

### Bezugszeichenliste

- 1: Faserstoffbahn
- 2: Halterungen
- 3: Leiste
- 4: Schneidvorrichtung
- 5: Schneidvorrichtung
- 6: Schneidvorrichtung
- 7: Teilbahn
- 8: Teilbahn
- 9: Teilbahn
- 10: Teilbahn
- 11: Kamera
- 12: Kamera
- 13: Kamera
- 14: Leiste
- 15: Steuereinheit
- 16: Bus-Modul
- 17: Schleifleitung
- 18: Sensoren
- 19: Modul
- 20: Schleifleitungen
- 21: Messerblock

## Patentansprüche

1. Schneidanordnung zum Schneiden einer Materialbahn (1), insbesondere einer Papier- oder Kartonbahn, in Bahnlaufrichtung in zwei oder mehrere nebeneinanderlaufende Teilbahnen (7, 8, 9, 10) mit einem verschiebbar angeordneten, von einem Motor angetriebenen Schneidmesser (4, 5, 6) oder mit mehreren nebeneinander verschiebbar angeordneten, jeweils von Motoren angetriebenen Schneidmessern (4, 5, 6),
**dadurch gekennzeichnet,**
**dass** wenigstens eine, wenigstens im wesentlichen quer zur Bahnlaufrichtung verlaufende Schleifleitung (20) zur elektrischen Versorgung des Motors bzw. der Motoren der Schneidmesser (4, 5, 6) vorhanden ist.

2. Schneidanordnung zum Schneiden einer Materialbahn (1), insbesondere einer Papier- oder Kartonbahn, in Bahnlaufrichtung in zwei oder mehrere nebeneinanderlaufende Teilbahnen mit einem verschiebbar angeordneten, von einem Motor angetriebenen Schneidmesser oder mit mehreren nebeneinander verschiebbar angeordneten, jeweils von Motoren angetriebenen Schneidmessern, insbesondere nach Anspruch 1,
**dadurch gekennzeichnet,**
**dass** wenigstens eine, wenigstens im wesentlichen quer zur Bahnlaufrichtung verlaufende Schleifleitung (17) zur Weitergabe von aus einer Steuereinheit (15, 16; 19) kommenden Steuersignalen an den Motor (4, 5, 6) bzw. an die Motoren der Schneidmesser (4, 5, 6) vorhanden ist.

3. Schneidanordnung nach Anspruch 1 oder 2,
**dadurch gekennzeichnet,**
**dass** sie mindestens eine Überwachungseinrichtung (15, 16, 17) umfasst, die in Bahnlaufrichtung und/oder quer zur Bahnlaufrichtung verfahrbar, insbesondere schwenkbar, angeordnet ist und die über wenigstens eine Schleifleitung (17, 20) mit Signalen und/oder mit Energie versorgbar ist.
